# EUROPÄISCHE PATENTSCHRIFT

(11) **EP 3 186 857 B1**
(45) Veröffentlichungstag und Bekanntmachung des Hinweises auf die Patenterteilung: **03.06.2020**
(21) Anmeldenummer: 15736399.5
(22) Anmeldetag: 09.07.2015
(51) Int. Cl.: H01R 11/12, H01R 13/44, H01R 12/51, H01R 12/53, H01R 13/74, H01R 4/70

(54) **ELEKTRISCHES GERÄT MIT EINER ANSCHLUSSANORDNUNG**
ELECTRICAL DEVICE HAVING A CONNECTION ASSEMBLY
APPAREIL ÉLECTRIQUE ÉQUIPÉ D'UN ENSEMBLE DE RACCORDEMENT

(30) Priorität: 25.08.2014 DE 102014012350
(43) Veröffentlichungstag der Anmeldung: 05.07.2017
(73) Patentinhaber: SEW-EURODRIVE GmbH & Co. KG, 76646 Bruchsal (DE)
(72) Erfinder: SCHIFFMANN, Sebastian, 76709 Kronau (DE); LAMPERT, Christian, 76646 Bruchsal (DE)
(86) Internationale Anmeldenummer: PCT/EP2015/001408
(87) Internationale Veröffentlichungsnummer: WO 2016/029980

(56) Entgegenhaltungen:
- WO-A2-2004/109863
- GB-A- 630 456

## Beschreibung

Die Erfindung betrifft ein elektrisches Gerät mit einer Anschlussanordnung.

Es ist allgemein bekannt, dass elektrische Anschlüsse bei Berührung mit dem menschlichen Finger ein Gefahrenpotential darstellen.

Aus der WO 2004/109863 A2 ist als nächstliegender Stand der Technik ein elektrisches Gerät mit einer Anschlussanordnung bekannt.

Der Erfindung liegt daher die Aufgabe zugrunde, eine den Berührschutz bei einer Anschlussanordnung für ein elektrisches Gerät zu verbessern.

Erfindungsgemäß wird die Aufgabe bei dem elektrischen Gerät mit einer Anschlussanordnung nach den in Anspruch 1 angegebenen Merkmalen gelöst.

Wichtige Merkmale der Erfindung bei der Anschlussanordnung für ein elektrisches Gerät sind, dass ein erster Isolierkörper in einer insbesondere durchgehenden Ausnehmung, insbesondere Öffnung, einer Gehäusewand des elektrischen Geräts angeordnet ist, insbesondere mit der Gehäusewand schraubverbunden ist,
wobei ein Kontaktmittel durch den ersten Isolierkörper durchgeführt ist und somit durch die Ausnehmung durchgeführt ist, wobei das Kontaktmittel von der Gehäusewand beabstandet ist, insbesondere mittels des ersten Isolierkörpers,
wobei das Kontaktmittel ein Außengewinde aufweist, auf das ein Gewindeeinsatz mit seinem Innengewinde aufgeschraubt ist,
wobei der Gewindeeinsatz von einem zweiten Isolierkörper aufgenommen ist oder in einen zweiten Isolierkörper eingesetzt ist,
wobei ein oder mehrere Kabelschuhe jeweils mit einem Kabel verbunden sind, wobei der oder die Kabelschuhe jeweils einen als Öse oder Gabel ausgeformten Laschenbereich aufweisen, wobei das Kontaktmittel durch die Öse, Ösen oder Gabelöffnung der jeweiligen Gabel geführt ist, wobei die Laschenbereiche vom zweiten Isolierkörper zum ersten Isolierkörper hingedrückt sind, insbesondere mit Andruckkraft beaufschlagt sind,
wobei der erste Isolierkörper Klauenabschnitte aufweist, welche in axialer Richtung, insbesondere also Schraubachsrichtung des Außengewindes, mit dem vom zweiten Isolierkörper überdeckten axialen Bereich überlappen,
wobei die Klauenabschnitte in Umfangsrichtung voneinander beabstandet sind,
wobei in Umfangsrichtung zwischen zwei benachbarten Klauenabschnitten ein Kabelschuh mit daran verbundenem Kabel angeordnet ist, insbesondere wobei der Kabelschuh zumindest den von den Klauenabschnitten überdeckten Radialabstandsbereich überdeckt.

Von Vorteil ist dabei, dass der metallisch blanke Bereich des Kabelschuhs und des Kontaktmittels vor Berührung durch menschliche Finger schützbar ist, indem der zwischen dem ersten und zweiten Isolierkörper vorhandene Freiraum zwischen den Klauenabschnitten genügend klein ausführbar ist, dass zwar ein Kabelschuh mit Kabel durchführbar ist - nicht aber ein menschlicher Finger oder eine entsprechend genormte Prüffingerspitze.

Das Kontaktmittel ist vorzugsweise stiftartig ausführbar, wobei die Stiftachse der Achsrichtung des Außengewindes entspricht.

Somit ist vorteiligerweise der Berührschutz verbesserbar.

Bei einer vorteilhaften Ausgestaltung ist die Berandung der durchgehenden Ausnehmung in der Gehäusewand in axialer Richtung oder entgegen der axialen Richtung verjüngt ausgeführt, also mit monoton sich verminderndem Durchmesser. Von Vorteil ist dabei, dass der erste Isolierkörper zentrierbar ist in der Ausnehmung und außerdem nur in axialer Richtung - nicht aber in umgekehrter Richtung, einführbar und verbindbar ist mit der Gehäusewand.

Erfindungsgemäß sind der Gewindeeinsatz und das Kontaktmittel aus Metall gefertigt.

Erfindungsgemäß sind der erste Isolierkörper und der zweite Isolierkörper aus einem elektrisch isolierenden Material, insbesondere Kunststoff, gefertigt Von Vorteil ist dabei, dass eine elektrische Isolierung bewirkbar ist.

Erfindungsgemäss ist der Gewindeeinsatz mit dem zweiten Isolierkörper formschlüssig und/oder stoffschlüssig verbunden,
insbesondere wobei der zweite Isolierkörper als Kunststoffumspritzung um den Gewindeeinsatz herum gefertigt ist. Von Vorteil ist dabei, dass eine mechanisch belastbare Schraubverbindung verwendbar ist. Insbesondere Belastung durch Querkräfte oder Axialkräfte schaden der Verbindung nicht.

Bei einer vorteilhaften Ausgestaltung weist der Gewindeeinsatz ein Außengewinde auf zur formschlüssigen Verbindung, insbesondere Schraubverbindung, mit dem zweiten Isolierkörper, insbesondere wobei der Gewindeeinsatz in den zweiten Isolierkörper unlösbar und/oder irreversibel eingeschraubt ist. Von Vorteil ist dabei, dass eine einfache Verbindung herstellbar ist.

Bei einer vorteilhaften Ausgestaltung sind die Klauenabschnitte in Umfangsrichtung regelmäßig voneinander beabstandet,
insbesondere wobei die Klauenabschnitte jeweils gleichartig ausgeformt sind. Von Vorteil ist dabei, dass zwischen den Klauenabschnitten gleich breite Kabelschuhe und/oder Kabel radial einführbar sind.

Bei einer vorteilhaften Ausgestaltung ist der zweite Isolierkörper in axialer Richtung beabstandet von der Ausnehmung, insbesondere mittels des ersten Isolierkörpers und dem oder den Kabelschuhen. Von Vorteil ist dabei, dass ein Freiraum zwischen erstem und zweitem Isolierkörper herstellbar ist, in welchem die Kabelschuhe mit dem Kontaktmittel verbindbar sind.

Bei einer vorteilhaften Ausgestaltung weist das Kabel einen elektrischen Leiter mit elektrischer Isolierung auf und der jeweilige Kabelschuh weist an seiner von seinem Laschenbereich beabstandeten Außenseite eine elektrische Isolierung auf,
insbesondere wobei zumindest eine der elektrischen Isolierungen zumindest den von den Klauenabschnitten überdeckten Radialabstandsbereich überdecken,
insbesondere wobei die beiden elektrischen Isolierungen sich berühren. Von Vorteil ist dabei, dass eine lückenfreie Isolierung außerhalb des Freiraums realisierbar ist.

Bei einer vorteilhaften Ausgestaltung ist am zweiten Isolierkörper ein Mitnahmeprofil ausgeformt, insbesondere ein Sechskantprofil, insbesondere wobei das Mitnahmeprofil mittig zur Achsrichtung des Gewindes angeordnet ist. Von Vorteil ist dabei, dass eine einfache Betätigung erreichbar ist.

Bei einer vorteilhaften Ausgestaltung ist der zwischen zwei Klauenabschnitten in Umfangsrichtung und in axialer Richtung vorhandene freie Bereich derart klein, dass durch eine nach Norm, insbesondere nach DIN EN 60529, ausgeführte Prüffingerspitze von außen herkommend kein metallischer, insbesondere unisolierter, Oberflächenabschnitt, insbesondere des Kontaktmittels oder eines Kabelschuhs berührbar ist. Von Vorteil ist dabei, dass eine hohe Berührsicherheit gewährleistbar ist.

Bei einer vorteilhaften Ausgestaltung ist das Kontaktmittel auf seiner vom zweiten Isolierkörper abgewandten Seite mit einer Leiterbahn einer Leiterplatte elektrisch verbunden, insbesondere und schraubverbunden. Von Vorteil ist dabei, dass die Anschlussanordnung eine Kontaktierung einer im Innenraum des Gehäuses angeordneten Leiterplatte durch außerhalb des Gehäuses angeordnete Kabel ermöglicht.

Bei einer vorteilhaften Ausgestaltung berühren die Klauenabschnitte des ersten Isolierkörpers den zweiten Isolierkörper jeweils,
insbesondere wobei der zweite Isolierkörper radial innerhalb der Klauenabschnitte angeordnet ist. Von Vorteil ist dabei, dass der blanke Bereich in allen Raumrichtungen umgeben ist, insbesondere vom ersten und zweiten Isolierkörper.

Wichtige Merkmale bei dem elektrischen Gerät mit einer vorgenannten Anschlussanordnung sind, dass das die Gehäusewand umfassende Gehäuse des Geräts eine oder die Leiterplatte umgibt, welche mit dem Kontaktmittel verbunden ist.

Von Vorteil ist dabei, dass das Kontaktmittel elektrisch verbindbar ist mit der Leiterplatte und außerhalb des Gehäuses elektrisch verbindbar ist mit Kabeln.

Weitere Vorteile ergeben sich aus den Unteransprüchen.

Die Erfindung wird nun anhand von Abbildungen näher erläutert:
In der Figur 1 ist ein Querschnitt durch eine erfindungsgemäße Anschlussanordnung eines elektrischen Geräts, wie beispielsweise Akkumulatoranordnung oder Umrichter, gezeigt.
In der Figur 2 ist eine zugehörige Draufsicht auf die Anschlussanordnung gezeigt.
In der Figur 3 ist ein zugehöriger Längsschnitt gezeigt.
In der Figur 4 ist eine zugehörige Schrägansicht gezeigt.

Wie in den Figuren gezeigt, weist das elektrische Gerät ein Gehäuse auf, dessen Gehäusewand eine Öffnung, insbesondere Ausnehmung, aufweist, durch welche ein elektrischer Anschluss geführt ist.

Im vom Gehäuse umgebenen Innenraum des Geräts ist eine Leiterplatte 6 angeordnet, welche mit einem Kontaktmittel 1, insbesondere elektrisch leitfähiger Kontakteinsatz, bestückt ist. Dabei ist das Kontaktmittel 1 elektrisch verbunden mit zumindest einer Leiterbahn der Leiterplatte 6. In den Figuren ist hierzu beispielhaft eine Schraubverbindung dargestellt, bei der die Schraube 7 von der vom Kontaktmittel 1 abgewandten Seite der Leiterplatte 6 herkommend durch die Leiterplatte 6 geführt ist und in eine Gewindebohrung des Kontaktmittels 1 eingeschraubt ist, so dass der Schraubenkopf der Schraube 7 sich abstützt an der Leiterplatte 6 und das Kontaktmittel 6 von der Schraube 7 gegen die Leiterplatte 6 gepresst wird. Alternativ ist aber auch eine Lötverbindung ausführbar.

Das Kontaktmittel 1 ragt durch die Öffnung der Gehäusewand hindurch, in welche ein erster Isolierkörper 2 eingesetzt ist, der aus elektrisch isolierendem Material gefertigt ist. Das Kontaktmittel 1 ragt durch eine Ausnehmung des ersten Isolierkörpers durch und weist an seinem in den Außenbereich hervorragenden Endbereich ein Außengewinde auf.

Der erste Isolierkörper 2 ist mit der Gehäusewand 5 schraubverbunden. Hierbei sind Schrauben 7 vom Innenraum des Geräts herkommend durch Bohrungen der Gehäusewand 5 hindurchgeführt und in den ersten Isolierkörper 2 eingeschraubt. Alternativ wäre aber auch der erste Isolierkörper 2 mit einem Gewinde versehbar und somit schraubverbindbar mit einer entsprechend geformten Berandung der Öffnung der Gehäusewand 5.

Wie in den Figuren gezeigt, verschließen der erste Isolierkörper 2 und das von ihm aufgenommene Kontaktmittel 1 die Öffnung der Gehäusewand. Dabei ist das Kontaktmittel 1 mit dem ersten Isolierkörper 2 vorzugsweise dicht verbunden.

Durch eine gestufte Ausführung der Öffnung, insbesondere des die Öffnung berandenden Randbereichs der Öffnung, ist eine Zentrierung und Ausrichtung des ersten Isolierkörpers 2 zur Gehäusewand 5 erreichbar.

Vorzugsweise ist das Kontaktmittel 1 eingepresst im ersten Isolierkörper 2, so dass eine dichte Verbindung zwischen Kontaktmittel 1 und erstem Isolierkörper 2 erreicht ist. In Weiterbildung ist auch eine Dichtung zwischen Kontaktmittel 1 und Isolierkörper vorsehbar. Ebenso ist auch eine Dichtung zwischen Gehäusewand 5 und erstem Isolierkörper anordenbar.

Wie in den Figuren gezeigt, weist das Kontaktmittel 1 an seinem von der Leiterplatte 6 abgewandten Endbereich einen stiftartigen Fortsatz auf, an dem ein Außengewinde eingearbeitet ist.

Ein Gewindeeinsatz 9 ist in einem zweiten Isolierkörper 3 aufgenommen, wobei der Gewindeeinsatz 9 ein zu dem Außengewinde des Kontaktmittels 1 entsprechendes Innengewinde aufweist, mit welchem er aufgeschraubt ist auf das Außengewinde des Gewindeeinsatzes 9.

Der zweite Isolierkörper 3 ist dabei fest, insbesondere drehfest, mit dem Gewindeeinsatz 9 verbunden und weist an seiner äußeren Oberfläche ein Mitnahmeprofil auf, insbesondere einen Außensechskantbereich, so dass ein Werkzeug formschlüssig verbindbar ist und der zweite Isolierkörper 3 und somit der Gewindeeinsatz 9 drehbar ist.

Dabei ist der Gewindeeinsatz 9 mit einer an seiner äußeren Oberfläche angeordneten Außenverzahnung in den zweiten Isolierkörper 3 eingeschraubt, wobei die Schraubverbindung vorzugsweise unlösbar ist, insbesondere also irreversibel. Alternativ ist der Gewindeeinsatz 9 auch ohne Außenverzahnung, sondern dübelartig oder stoffschlüssig, beispielsweise durch Kunststoffumspritzung, mit dem zweiten Isolierkörper 3 verbunden. In einer einfachen Ausgestaltung weist der Gewindeeinsatz 9 hierzu Erhebungen an seiner äußeren Oberfläche auf und ist mit dem Kunststoff umspritzt vorgesehen, wobei die Kunststoffumspritzung den zweiten Isolierkörper 3 bildet.

Der Gewindeeinsatz 9 ist aus Metall gefertigt. Der erste Isolierkörper 2 und zweite Isolierkörper 3 ist aus Kunststoff gefertigt.

Wie in den Figuren gezeigt, sind zwei Kabelschuhe, welche jeweils mit einem Kabel 8 verbunden sind, mit ihrer jeweils eine Öse aufweisenden Lasche auf den stiftartigen Fortsatz des Kontaktmittels 1 aufgesteckt und werden von dem zweiten Isolierkörper 3 mittels des Gewindeeinsatzes 9 gegen einen am Kontaktmittel 1 ausgeformten Absatz gedrückt Auf diese Weise ist ein sicherer elektrischer Kontakt zwischen den Kabelschuhen und dem Kontaktmittel 1 bewirkbar.

Der jeweilige Kabelschuh ist an seiner von der Lasche beabstandeten Außenseite mit einer elektrischen Isolierung umgeben. Ebenso weist das mit dem Kabelschuh verbundene Kabel 8 einen elektrischen Leiter mit elektrischer Isolierung auf.

Somit ist der metallisch frei zugängliche Oberflächenabschnitt des Kabels 8 mit Kabelschuh in einem vom ersten Isolierkörper 2 und zweiten Isolierkörper 3 abgedeckten Raumbereich angeordnet.

Dabei sind die Isolierkörper (2, 3) derart ausgeformt, dass der Zugang von außen nur für sehr schmale Objekte ermöglicht ist, insbesondere schmälere als die in den Figuren gezeigten Prüffingerspitzen 4. Die Prüffingerspitzen 4 simulieren einen menschlichen Finger gemäß Norm und sind aus Metall gefertigt.

Der erste Isolierkörper 2 weist Klauenabschnitte auf, die zur von der Leiterplatte 6 abgewandten Seite hervorragen, insbesondere also in axialer Richtung. Die Klauenabschnitte sind in Umfangsrichtung zur Gewindeachse voneinander jeweils beabstandet, insbesondere regelmäßig, und weisen den selben Mindestradialabstand zur Gewindeachse auf. Die Klauenabschnitte sind also auf demselben Radialabstand angeordnet und vorzugswiese jeweils gleichartig ausgeformt. In axialer Richtung erstrecken sich die Klauenabschnitte gleich weit.

Der zweite Isolierkörper 3 ist radial innerhalb des Mindestradialabstandes angeordnet. Der axial vom zweiten Isolierkörper 3 überdeckte Bereich überlappt mit dem von den Klauenabschnitten axial überdeckten Bereich.

Der zweite Isolierkörper 3 ist radial innerhalb der Klauenabschnitte angeordnet. Mittels des am zweiten Isolierkörper 3 ausgeformtem Mitnahmeprofil, vorzugsweise ein Sechskantprofil, ist der zweite Isolierkörper 3 mit der in ihm aufgenommenen und drehfest verbundenen Gewindebuchse 9 aufschraubbar auf das Außengewinde des Kontaktmittels 1.

In dem jeweiligen durch die in Umfangsrichtung vorgesehene Beabstandung der Klauenabschnitte ist jeweils ein Kabelschuh mit daran verbundenem Kabel einführbar und mit dem Kontaktstift verbindbar.

Die Kabel sind also in Umfangsrichtung mittels der Klauenabschnitte beabstandet.

Zur Herstellung einer unlösbaren Schraubverbindung zwischen zweitem Isolierkörper 3 und Gewindeeinsatz 9 ist ein Kunststoffteilchen als Kunststofffleck oder eine Kunststoff-Fleck-Beschichtung auf das Außengewinde des Gewindeeinsatzes 9 aufgebracht. Somit ist eine Verliersicherheit erreichbar, da der Kunststoff elastisch verformt wird und somit die Schraubverbindung verspannt.

Nach Anschrauben des Gewindeeinsatzes 9 durch Betätigung des zweiten Isolierkörpers über sein Mitnahmeprofil ist der Kabelschuh oder sind die Kabelschuhe angeschraubt und es ist eine Berührsicherheit gegen von außen kommende Gegenstände, wie auch Finger, erreicht.

### Bezugszeichenliste

- 1: Kontaktmittel, insbesondere elektrisch leitfähiger Kontakteinsatz
- 2: erster Isolierkörper
- 3: zweiter Isolierkörper mit Mitnahmeprofil
- 4: Prüffingerspitze IP2X
- 5: Gehäusewand
- 6: Leiterplatte
- 7: Schrauben
- 8: Kabel mit Kabelschuh, umfassend elektrischer Leiter und elektrischer Isolierung
- 9: Gewindeeinsatz, insbesondere Gewindebuchse

## Patentansprüche

1. Elektrisches Gerät mit einer Anschlussanordnung,
wobei ein erster Isolierkörper (2) in einer insbesondere durchgehenden Ausnehmung, insbesondere Öffnung, einer Gehäusewand (5) des elektrischen Geräts angeordnet ist, insbesondere mit der Gehäusewand (5) schraubverbunden ist,
wobei ein Kontaktmittel (1) durch den ersten Isolierkörper (2) durchgeführt ist und somit durch die Ausnehmung durchgeführt ist, wobei das Kontaktmittel (1) von der Gehäusewand (5) beabstandet ist, insbesondere mittels des ersten Isolierkörpers (2),
wobei das Kontaktmittel (1) ein Außengewinde aufweist, auf das ein Gewindeeinsatz (9) mit seinem Innengewinde aufgeschraubt ist,
wobei der Gewindeeinsatz (9) von einem zweiten Isolierkörper (3) aufgenommen ist oder in einen zweiten Isolierkörper (3) eingesetzt ist,
wobei ein oder mehrere Kabelschuhe jeweils mit einem Kabel (8) verbunden sind, wobei der oder die Kabelschuhe jeweils einen als Öse oder Gabel ausgeformten Laschenbereich aufweisen, wobei das Kontaktmittel (1) durch die Öse, Ösen oder Gabelöffnung der jeweiligen Gabel geführt ist, wobei die Laschenbereiche vom zweiten Isolierkörper (3) zum ersten Isolierkörper (2) hingedrückt sind, insbesondere mit Andruckkraft beaufschlagt sind,
wobei der erste Isolierkörper (2) Klauenabschnitte aufweist, welche in axialer Richtung, also Schraubachsrichtung des Außengewindes, mit dem vom zweiten Isolierkörper (3) überdeckten axialen Bereich überlappen,
wobei die Klauenabschnitte in Umfangsrichtung voneinander beabstandet sind,
wobei in Umfangsrichtung zwischen zwei benachbarten Klauenabschnitten ein Kabelschuh mit daran verbundenem Kabel (8) angeordnet ist, insbesondere wobei der Kabelschuh zumindest den von den Klauenabschnitten überdeckten Radialabstandsbereich überdeckt,
wobei der erste Isolierkörper (2) und der zweite Isolierkörper (3) aus einem elektrisch isolierenden Material, insbesondere Kunststoff, gefertigt sind,
wobei der Gewindeeinsatz (9) und das Kontaktmittel (1) aus Metall gefertigt sind,
**dadurch gekennzeichnet, dass**
der Gewindeeinsatz (9) mit dem zweiten Isolierkörper (3) formschlüssig und/oder stoffschlüssig verbunden ist.

2. Elektrisches Gerät nach Anspruch 1,
**dadurch gekennzeichnet, dass**
die Berandung der durchgehenden Ausnehmung in der Gehäusewand (5) in axialer Richtung oder entgegen der axialen Richtung verjüngt ausgeführt ist, also mit monoton sich verminderndem Durchmesser.

3. Elektrisches Gerät nach einem der vorangegangenen Ansprüche,
**dadurch gekennzeichnet, dass**
der zweite Isolierkörper (3) als Kunststoffumspritzung um den Gewindeeinsatz (9) herum gefertigt ist.

4. Elektrisches Gerät nach einem der vorangegangenen Ansprüche,
**dadurch gekennzeichnet, dass**
der Gewindeeinsatz (9) ein Außengewinde aufweist zur formschlüssigen Verbindung, insbesondere Schraubverbindung, mit dem zweiten Isolierkörper (3), insbesondere wobei der Gewindeeinsatz (9) in den zweiten Isolierkörper (3) unlösbar und/oder irreversibel eingeschraubt ist.

5. Elektrisches Gerät nach einem der vorangegangenen Ansprüche,
**dadurch gekennzeichnet, dass**
die Klauenabschnitte in Umfangsrichtung regelmäßig voneinander beabstandet sind, insbesondere wobei die Klauenabschnitte jeweils gleichartig ausgeformt sind.

6. Elektrisches Gerät nach einem der vorangegangenen Ansprüche,
**dadurch gekennzeichnet, dass**
der zweite Isolierkörper (3) in axialer Richtung beabstandet ist von der Ausnehmung, insbesondere mittels des ersten Isolierkörpers (2) und dem oder den Kabelschuhen.

7. Elektrisches Gerät nach einem der vorangegangenen Ansprüche,
**dadurch gekennzeichnet, dass**
das Kabel (8) einen elektrischen Leiter mit elektrischer Isolierung aufweist und der jeweilige Kabelschuh an seiner von seinem Laschenbereich beabstandeten Außenseite eine elektrische Isolierung,
insbesondere wobei zumindest eine der elektrischen Isolierungen zumindest den von den Klauenabschnitten überdeckten Radialabstandsbereich überdecken,
insbesondere wobei die beiden elektrischen Isolierungen sich berühren.

8. Elektrisches Gerät nach einem der vorangegangenen Ansprüche,
**dadurch gekennzeichnet, dass**
am zweiten Isolierkörper (3) ein Mitnahmeprofil ausgeformt ist, insbesondere ein Sechskantprofil,
insbesondere wobei das Mitnahmeprofil mittig zur Achsrichtung des Gewindes angeordnet ist.

9. Elektrisches Gerät nach einem der vorangegangenen Ansprüche,
**dadurch gekennzeichnet, dass**
der zwischen zwei Klauenabschnitten in Umfangsrichtung und in axialer Richtung vorhandene freie Bereich derart klein ist, dass durch eine nach Norm, insbesondere nach DIN EN 60529, ausgeführte Prüffingerspitze (4) von außen herkommend kein metallischer, insbesondere unisolierter, Oberflächenabschnitt, insbesondere des Kontaktmittels (1) oder eines Kabelschuhs berührbar ist.

10. Elektrisches Gerät nach einem der vorangegangenen Ansprüche,
**dadurch gekennzeichnet, dass**
das Kontaktmittel (1) auf seiner vom zweiten Isolierkörper (3) abgewandten Seite mit einer Leiterbahn einer Leiterplatte (6) elektrisch verbunden ist, insbesondere und schraubverbunden.

11. Elektrisches Gerät nach einem der vorangegangenen Ansprüche,
**dadurch gekennzeichnet, dass**
die Klauenabschnitte des ersten Isolierkörpers (2) den zweiten Isolierkörper (3) jeweils berühren,
insbesondere wobei der zweite Isolierkörper (3) radial innerhalb der Klauenabschnitte angeordnet ist.

12. Elektrisches Gerät nach einem der vorangegangenen Ansprüche,
**dadurch gekennzeichnet, dass**
das die Gehäusewand (5) umfassende Gehäuse des Geräts eine oder die Leiterplatte (6) umgibt, welche mit dem Kontaktmittel (1) verbunden ist.

## Claims

1. Electrical device comprising a connection assembly,
a first insulator body (2) being arranged in a cavity which is in particular continuous, in particular an opening, in a housing wall (5) of the electrical device, in particular being screw-connected to the housing wall (5),
a contact means (1) being guided through the first insulator body (2) and thus being guided through the cavity, the contact means (1) being spaced apart from the housing wall (5), in particular by means of the first insulator body (2),
the contact means (1) having an external thread onto which a threaded insert (9) is screwed by its internal thread,
the threaded insert (9) being received by a second insulator body (3) or being inserted into a second insulator body (3),
one or more cable lugs each being connected to a cable (8), the cable lug(s) each having a tab region formed as an eye or fork, the contact means (1) being guided through the eye, eyes or fork opening in the relevant fork, the tab regions being pushed towards the first insulator body (2) by the second insulator body (3), said regions in particular having contact pressure applied to them,
the first insulator body (2) having claw portions which, in the axial direction, i.e. in the screw axis direction of the external thread, overlap the axial region covered by the second insulator body (3),
the claw portions being spaced apart from one another in the circumferential direction,
a cable lug with a cable (8) connected thereto being arranged between two adjacent claw portions in the circumferential direction, the cable lug in particular covering at least the radial clearance region covered by the claw portions,
the first insulator body (2) and the second insulator body (3) being made of an electrically insulating material, in particular plastics material,
the threaded insert (9) and the contact means (1) being made of metal,
**characterised in that**
the threaded insert (9) is connected to the second insulator body (3) in an interlocking and/or integrally bonded manner.

2. Electrical device according to claim 1,
**characterised in that**
the boundary of the continuous cavity in the housing wall (5) is configured to taper in the axial direction or counter to the axial direction, i.e. to have a monotonically decreasing diameter.

3. Electrical device according to any of the preceding claims,
**characterised in that**
the second insulator body (3) is produced as a plastics encapsulation around the threaded insert (9).

4. Electrical device according to any of the preceding claims,
**characterised in that**
the threaded insert (9) has an external thread for being interlockingly connected, in particular screw-connected, to the second insulator body (3), the threaded insert (9) in particular being non-detachably and/or irreversibly screwed into the second insulator body (3).

5. Electrical device according to any of the preceding claims,
**characterised in that**
the claw portions are regularly spaced apart from one another in the circumferential direction, each claw portion in particular being identically formed.

6. Electrical device according to any of the preceding claims,
**characterised in that**
the second insulator body (3) is spaced apart from the cavity in the axial direction, in particular by means of the first insulator body (2) and the cable lug(s).

7. Electrical device according to any of the preceding claims,
**characterised in that**
the cable (8) has an electrical conductor having electrical insulation, and each cable lug has electrical insulation on its external side spaced apart from its tab region,
at least one of the electrical insulations in particular covering at least the radial clearance region covered by the claw portions,
the two electrical insulations in particular contacting one another.

8. Electrical device according to any of the preceding claims,
**characterised in that**
a driving profile, in particular a hexagonal profile, is formed on the second insulator body (3), the driving profile in particular being arranged centrally with respect to the axial direction of the thread.

9. Electrical device according to any of the preceding claims,
**characterised in that**
the clear region between two claw portions in the circumferential direction and in the axial direction is so small that no metal, in particular uninsulated, surface portion, in particular of either the contact means (1) or a cable lug, can be touched from the outside by the tip (4) of a test finger configured according to a standard, in particular standard DIN EN 60529.

10. Electrical device according to any of the preceding claims,
**characterised in that**
on its side facing away from the second insulator body (3), the contact means (1) is electrically connected, and in particular screw-connected, to a conductor track of a printed circuit board (6).

11. Electrical device according to any of the preceding claims,
**characterised in that**
in each case the claw portions of the first insulator body (2) touch the second insulator body (3),
the second insulator body (3) in particular being arranged radially within the claw portions.

12. Electrical device according to any of the preceding claims,
**characterised in that**
the device housing comprising the housing wall (5) encloses a or the printed circuit board (6) connected to the contact means (1).

## Revendications

1. Appareil électrique doté d'un agencement de connexion,
dans lequel un premier corps isolant (2) est disposé dans un évidement en particulier traversant, en particulier une ouverture, d'une paroi de boîtier (5) de l'appareil électrique, en particulier est relié par vissage à la paroi de boîtier (5),
dans lequel un moyen de contact (1) est passé à travers le premier corps isolant (2) et ainsi passé à travers l'évidement, le moyen de contact (1) étant espacé de la paroi du boîtier (5), en particulier au moyen du premier corps isolant (2),
dans lequel le moyen de contact (1) présente un filetage extérieur sur lequel un insert fileté (9) est vissé avec son filetage intérieur,
dans lequel l'insert fileté (9) est reçu par un deuxième corps isolant (3) ou est inséré dans un deuxième corps isolant (3),
dans lequel une ou plusieurs cosses de câble sont reliées chacune à un câble (8), la ou les cosses de câble présentant chacune une zone de languette formée comme un œillet ou une fourche, le moyen de contact (1) étant passé à travers l'oeillet, les œillets ou l'ouverture de fourche de la fourche respective, les zones de languette étant pressées vers le premier corps isolant (2) par le deuxième corps isolant (3), en particulier étant soumises à une force de pression,
dans lequel le premier corps isolant (2) présente des parties en forme de griffe qui chevauchent dans la direction axiale, c'est-à-dire dans la direction de l'axe de filetage du filetage extérieur, la zone axiale recouverte par le deuxième corps isolant (3),
dans lequel les parties en forme de griffe sont espacées les unes des autres dans la direction circonférentielle,
dans lequel une cosse de câble avec un câble (8) relié à celle-ci est disposée entre deux parties en forme de griffe adjacentes dans la direction circonférentielle, en particulier la cosse de câble recouvrant au moins la zone de distance radiale recouverte par les parties en forme de griffe,
dans lequel le premier corps isolant (2) et le deuxième corps isolant (3) sont réalisés dans un matériau électriquement isolant, en particulier une matière plastique,
dans lequel l'insert fileté (9) et le moyen de contact (1) sont réalisés en métal,
**caractérisé en ce que** l'insert fileté (9) est relié au deuxième corps isolant (3) par complémentarité de forme et/ou liaison de matière.

2. Appareil électrique selon la revendication 1,
**caractérisé en ce**
**que** la bordure de l'évidement traversant dans la paroi du boîtier (5) est effilée dans la direction axiale ou dans la direction opposée à la direction axiale, c'est-à-dire avec un diamètre diminuant de façon monotone.

3. Appareil électrique selon l'une des revendications précédentes,
**caractérisé en ce**
**que** le deuxième corps isolant (3) est réalisé sous la forme d'un surmoulage en matière plastique autour de l'insert fileté (9).

4. Appareil électrique selon l'une des revendications précédentes,
**caractérisé en ce**
**que** l'insert fileté (9) présente un filetage extérieur pour une liaison par complémentarité de forme, en particulier une liaison par vis, avec le deuxième corps isolant (3), l'insert fileté (9) étant en particulier vissé dans le deuxième corps isolant (3) de manière inamovible et/ou irréversible.

5. Appareil électrique selon l'une des revendications précédentes,
**caractérisé en ce**
**que** les parties en forme de griffe sont régulièrement espacées les unes des autres dans la direction circonférentielle,
les parties en forme de griffe ayant en particulier toutes la même forme.

6. Appareil électrique selon l'une des revendications précédentes,
**caractérisé en ce**
**que** le deuxième corps isolant (3) est espacé de l'évidement dans la direction axiale, en particulier au moyen du premier corps isolant (2) et de la ou des cosses de câble.

7. Appareil électrique selon l'une des revendications précédentes,
**caractérisé en ce**
**que** le câble (8) présente un conducteur électrique avec une isolation électrique et la cosse de câble respective une isolation électrique sur son côté extérieur espacé de sa zone de languette,
en particulier au moins une des isolations électriques recouvrant au moins la zone de distance radiale recouverte par les parties en forme de griffe,
en particulier les deux isolations électriques se touchant.

8. Appareil électrique selon l'une des revendications précédentes,
**caractérisé en ce**
**qu'**un profil d'entraînement, en particulier un profil hexagonal, est formé sur le deuxième corps isolant (3),
le profil d'entraînement étant en particulier disposé au centre par rapport à la direction axiale du filetage.

9. Appareil électrique selon l'une des revendications précédentes,
**caractérisé en ce**
**que** la zone libre présente entre deux parties en forme de griffe dans la direction circonférentielle et dans la direction axiale est suffisamment petite pour qu'aucune partie de surface métallique, en particulier non isolée, en particulier du moyen de contact (1) ou d'une cosse de câble, ne puisse être touchée de l'extérieur par une pointe de doigt d'épreuve (4) réalisée selon une norme, en particulier selon la norme DIN EN 60529.

10. Appareil électrique selon l'une des revendications précédentes,
**caractérisé en ce**
**que** le moyen de contact (1) est relié électriquement, en particulier par vissage, sur son côté opposé au deuxième corps isolant (3), à une piste conductrice d'une carte de circuit imprimé (6).

11. Appareil électrique selon l'une des revendications précédentes,
**caractérisé en ce**
**que** les parties en forme de griffe du premier corps isolant (2) touchent chacune le deuxième corps isolant (3),
le deuxième corps isolant (3) étant en particulier disposé radialement à l'intérieur des parties en forme de griffe.

12. Appareil électrique selon l'une des revendications précédentes,
**caractérisé en ce**
**que** le boîtier de l'appareil comprenant la paroi de boîtier (5) entoure une ou la carte de circuit imprimé (6) qui est reliée au moyen de contact (1).
